# FASCICULE DE BREVET EUROPEEN

(11) **EP 0 588 748 B1**
(45) Date de publication et mention de la délivrance du brevet: **30.07.1997**
(21) Numéro de dépôt: 93490015.0
(22) Date de dépôt: 03.09.1993
(51) Int. Cl.: E04B 9/30, B44C 7/02

(54) **Dispositif d'accrochage d'une feuille souple et élastique tendue entre deux supports pour constituer notamment un faux-plafond et faux-plafond pourvu d'un tel dispositif**
Befestigungsvorrichtung eines flexiblen, elastischen, zwischen zwei Stützen gespannten Blattes, um eine Decke zu bilden
Device for attaching a flexible and elastic sheet, stretched between two supports, to form a ceiling

(30) Priorité: 14.09.1992 FR 9211344
(43) Date de publication de la demande: 23.03.1994
(73) Titulaire: NEWMAT, S.A, F-59320 Haubourdin (FR)
(72) Inventeur: Cousin, Etienne, F-59320 Haubourdin (FR)
(74) Mandataire: Ecrepont, Robert

(56) Documents cités:
- EP-A- 0 338 925
- WO-A-85/02890
- FR-A- 2 310 450
- FR-A- 2 597 906
- FR-A- 2 619 531
- FR-A- 2 627 207

## Description

L'invention se rapporte à un dispositif d'accrochage d'une feuille souple et élastique tendue entre deux supports pour constituer notamment un faux-plafond.

Elle se rapporte également au faux-plafond pourvu d'un tel dispositif d'accrochage.

Pour fixer une feuille souple et élastique entre au moins deux supports sensiblement paralleles à des bords opposés de la feuille, il est connu (FR-A-1.330.930) de fixer, des profilés portant chacun des moyens complémentaires d'accrochage de l'un sur l'autre, d'une part, sur les bords concernés de la feuille et, d'autre part, en bonne place sur les surfaces constituant les supports.

Classiquement, le profilé associé au support par des moyens de fixation et ci-après appelé profilé fixe présente notamment :
- un moyen d'appui sur le support tel une face d'appui et,
- une lévre dite fixe qui portée au moins indirectement par le moyen d'appui forme un crochet dit également fixe.

Le profilé associé à la feuille souple et ci-aprés dit mobile présente, sur toute sa longueur, une section sensiblement en U pour former un crochet a branches inégales dont la grande branche est solidarisée à la feuille souple tandis que la petite branche constitue une lèvre dite mobile qui, lorsque les profilés complémentaires sont assemblés, est engagée derrière la lèvre fixe précitée.

Généralement, le profilé fixe est en matériau au moins semi-rigide et le profilé mobile en materiau semi-souple.

Dans la réalisation connue évoquée plus haut, la lèvre fixe est formée par le bord libre d'une paroi qui s'étend sensiblement orthogonalement au support, c'est à dire horizontalement, lequel bord libre est, à cet effet, rabattu vers le support pour former un crochet.

La concavité du crochet ainsi formé est rabattue vers le support du côté du dessus de la paroi de sorte que, malheureusement, la lèvre mobile s'engage également par le dessus du profilé fixe qui, de ce fait, reste toujours visible aprés montage.

Pour tenter de rendre invisible le profilé fixe, on connaît (FR-A-2.597.906) un profilé fixe qui, vu de profil, présente une aile d'appui sensiblement verticale s'appuyant sur le support qui se prolonge par une aile horizontale elle-même prolongée par une seconde aile verticale qui s'étend vers le bas et dont le bord est recourbé vers le haut et en direction du support de manière à former un crochet.

Le bord libre du crochet est situé à une distance prédéterminée du support pour dégager un espace suffisant pour le passage du profilé mobile qui, compte tenu de la position du crochet fixe, a nécessairement, vu en section, une forme d'ancre à deux crochets, l'un pour l'accrochage et l'autre pour permettre de le saisir avec un outil, tel une spatule, et de tendre la feuille souple.

Cette forme particulière du profilé mobile nécessite que le passage précité soit de grande dimension ce qui impose de prévoir un profilé de finition en L pour dissimuler le dit profilé fixe.

On connaît, également, un dispositif d'accrochage selon le préambule de la revendication 1 (FR-A-2.630.476 et EP-A-388.925) dans lequel le profilé fixe a, vu de profil, une forme globalement en U renversé et des branches inégales avec la petite branche, constituant le moyen d'appui sur le support, qui porte à son extrémité libre, un épaulement horizontal orienté vers la seconde branche et délimitant, entre le bord libre de l'épaulement et la grande branche, un passage par lequel est introduit le profilé mobile en forme de harpon.

Celui ci, lorsqu'il est en place, a le bord libre de sa lèvre qui est en simple appui sur l'épaulement ce qui, de ce fait, ne garantit pas un bon accrochage et impose que le harpon soit suffisamment large et que le matériau le constituant soit suffisamment rigide pour éviter que le V qu'il forme se déforme sous l'effet de la traction induite par la feuille sous tension et permette l'échappement.

Un des résultats que vise l'invention est un dispositif d'accrochage qui ne présente pas les inconvénients des dispositifs existants.

A cet effet, elle se rapporte à un dispositif du type précité notamment caractérisé en ce que la lèvre fixe est portée par l'extrémité libre de la petite branche et est orientée sensiblement vers le haut en direction du fond du U, tandis que la grande branche a au moins sa partie terminale courbée en direction du support par lequel le profilé est porté de sorte que son bord libre se situe sensiblement à l'aplomb du bord libre de la lèvre fixe.

Elle se rapporte également au faux-plafond comprenant un tel dispositif.

L'invention sera bien comprise à la lecture de la description ci après faite à titre d'exemple non limitatif en regard du dessin ci-annexé qui représente, vu en coupe partielle, un faux-plafond.

En se reportant au dessin on voit que, pour fixer une feuille 1, souple et élastique, entre deux supports 2, 3 sensiblement parallèles à des bords opposés de la feuille, on utilise un dispositif d'accrochage 4 comprenant des profilés 5, 6 portant chacun un moyen 7, 8 d'accrochage complémentaire.

Classiquement, le profilé 5 associé au support 2 ou 3 par des moyens 10 de fixation et ci-après appelé profilé fixe 5 présente :
- un moyen d'appui 9 sur le support 7 ou 8, tel une face d'appui 9a et,
- une lévre 11 dite fixe qui portée au moins indirectement par le moyen d'appui 9 forme un crochet 7 dit également fixe, ce profilé fixe ayant, vu de profil, une forme globale de U renversé à branches 12, 13 inégales avec sa petite branche 12 située au plus près du support, cette petite branche constituant de préférence une partie du moyen d'appui 9.

Le profilé 6 dit mobile est associé à la feuille 1 souple et présente, sur toute sa longueur, une section sensiblement en U pour former un crochet 8 à ailes 14, 15 inégales dont la grande aile 14 est solidarisée à la feuille souple tandis que la petite aile 15 constitue la lèvre 15 dite mobile qui, lorsque les profilés complémentaires sont assemblés, coopére avec la lèvre fixe 11 précitée.

Selon une caractéristique de l'invention, la lèvre fixe 11 est portée par l'extrémité libre 12a de la petite branche 12 et est orientée sensiblement vers le haut en direction du fond 17 du U, tandis que la grande branche 13 a au moins sa partie terminale 13a courbée en direction du support 2 ou 3 par lequel le profilé est porté de sorte que son bord libre 13b se situe sensiblement à l'aplomb du bord libre 11a de la lèvre fixe 11.

Selon l'invention, la partie terminale 13a de la grande branche 13 du U inversé s'étend dans un plan sensiblement parallèle au plan défini par la lèvre fixe 11.

Le profilé mobile 6 peut être introduit au travers du passage libéré entre la lèvre fixe et la partie terminale de la grande branche et en exploitant la souplesse de la feuille, la lèvre mobile peut être engagée derriere la lèvre fixe.

On obtient ainsi un accrochage positif de la feuille et, grâce à la courbure de la grande branche, on réduit la zone du profilé fixe encore visible.

Avantageusement, le profilé mobile porte une bavette 14a qui, au long de la face de la feuille, qui, aprés montage, sera invisible, s'étend sur une longueur suffisante pour se prolonger au delà du bord libre 13b de la grande branche 13 du U inversé du profilé fixe de manière à constituer un élément de protection de la feuille contre les agressions de ce bord libre.

Avantageusement, c'est la zone terminale de la grande aile du profilé mobile qui constitue la bavette.

Avantageusement, la feuille 1 souple n'est fixée que sur une zone réduite 18 de la grande aile 14 de manière à laisser libre l'extrémité terminale de cette aile 14.

Selon l'invention, le bord libre 13b de la grande branche 13 du profilé fixe porte un bourrelet 13b.

La petite branche du U inversé du profilé fixe se prolonge, quant à elle, de l'autre coté du fond du U par une lame 20 au travers de laquelle peuvent être engagés des vis ou des clous servant à fixer le profilé fixe sur le support.

## Revendications

1. Dispositif d'accrochage d'une feuille souple et élastique tendue entre deux supports pour constituer notamment un faux-plafond,
lequel dispositif d'accrochage comprenant des profilés (5, 6) portant chacun un moyen (7, 8) d'accrochage complémentaire,
le profilé (5) associé au support (2 ou 3) par des moyens (10) de fixation et ci-après appelé profilé fixe (5) présentant:
- un moyen d'appui (9) sur le support (7 ou 8), tel une face d'appui (9a) et,
- une lévre (11) dite fixe qui portée au moins indirectement par le moyen d'appui (9) forme un crochet (7) dit également fixe,
ce profilé fixe ayant, vu de profil, une forme globale de U renversé à branches (12, 13) inégales avec sa petite branche (12) située au plus près du support, cette petite branche constituant de préférence une partie du moyen d'appui (9),
le profilé (6) dit mobile étant associé à la feuille (1) souple et présentant, sur toute sa longueur, une section sensiblement en U pour former un crochet (8) à ailes (14, 15) inégales dont la grande aile (14) est solidarisée à la feuille souple tandis que la petite aile (15) constitue la lèvre (15) dite mobile qui, lorsque les profilés complémentaires sont assemblés, coopére avec la lèvre fixe (11) précitée,
ce dispositif étant **CARACTERISE** en ce que la lèvre fixe (11) est portée par l'extrémité libre (12a) de la petite branche (12) et est orientée sensiblement vers le haut en direction du fond (17) du U, tandis que la grande branche (13) a au moins sa partie terminale (13a) courbée en direction du support (2 ou 3) par lequel le profilé est porté de sorte que son bord libre (13b) se situe sensiblement à l'aplomb du bord libre (11a) de la lèvre fixe (11).

2. Dispositif selon la revendication 1 **caractérisé** en ce que la partie terminale (13a) de la grande branche (13) du U inversé s'étend dans un plan sensiblement parallèle au plan défini par la lèvre fixe (11).

3. Dispositif selon la revendication 1 ou 2 **caractérisé** en ce que le profilé mobile porte une bavette (14a) qui, au long de la face de la feuille, qui, aprés montage, sera invisible, s'étend sur une longueur suffisante pour se prolonger au delà du bord libre (13b) de la grande branche (13) du U inversé du profilé fixe de manière à constituer un élément de protection de la feuille contre les agressions de ce bord libre.

4. Dispositif selon la revendication 3 **caractérisé** en ce que c'est la zone terminale de la grande aile du profilé mobile qui constitue la bavette.

5. Dispositif selon la revendication 4 **caractérisé** en ce que la feuille (1 )souple n'est fixée que sur une zone réduite (18) de la grande aile (14) de manière à laisser libre l'extrémité terminale de cette aile (14).

6. Dispositif selon la revendication 1 **caractérisé** en ce que le bord libre (13b) de la grande branche (13) du profilé fixe porte un bourrelet (13b).

7. Faux-plafond pourvu d'un dispositif d'accrochage selon l'une quelconque des revendications 1 à 6.

## Patentansprüche

1. Vorrichtung zum Anbringen einer zwischen zwei Trägern gespannten dehnbaren und elastischen Folie, insbesondere zur Bildung einer Zwischendecke,
welche Profilteile (5, 6) aufweist, die jeweils ein komplementäres Einhakmittel (7, 8) tragen,
wobei das mit dem Träger (2 bzw. 3) mittels Befestigungsmitteln (10) verbundene Profilteil (5), das im folgenden als feststehendes Profilteil (5) bezeichnet wird, folgendes aufweist:
- eine Einrichtung (9) zum Abstützen auf dem Träger (7 bzw. 8), beispielsweise eine Auflagefläche (9a), und
- eine Lippe (11), als feststehende Lippe bezeichnet, die zumindest indirekt von der Abstützeinrichtung (9) getragen wird und einen ebenfalls als feststehend bezeichneten Haken (7) bildet,
- wobei das feststehende Profilteil im Profil gesehen im allgemeinen umgekehrt U-förmig mit ungleichen Schenkeln (12, 13) ist, wovon der kleine Schenkel (12) näher zum Träger liegt und vorzugsweise einen Tell der Abstützeinrichtung (9) bildet,
wobei das als beweglich bezeichnete Profil (6) mit der schmiegsamen Folie (1) verbunden ist und über seine gesamte Länge einen im wesentlichen U-förmigen Querschnitt unter Bildung eines Hakens (8) mit ungleichen Schenkeln (14, 15) aufweist, wovon der große Schenkel (14) fest mit der schmiegsamen Folie verbunden ist, wohingegen der kleine Schenkel (15) die als beweglich bezeichnete Lippe (15) bildet, welche mit der vorgenannten feststehenden Lippe (11) zusammenwirkt, wenn die komplementären Profilteile zusammengefügt sind,
**dadurch GEKENNZEICHNET**, daß die feststehende Lippe (11) vom freien Ende (12a) des kleinen Schenkels (12) getragen wird und im wesentlichen nach oben in Richtung der Basis (17) der U-Form gerichtet ist, wohingegen zumindest der Endabschnitt (13a) des große Schenkels (13) in Richtung des Trägers (2 bzw. 3) gebogen ist, über welchen das Profil gelagert ist, so daß sich seine freie Kante (13b) im wesentlichen senkrecht zur freien Kante (11a) der feststehenden Lippe (11) erstreckt.

2. Vorrichtung nach Anspruch 1, **dadurch gekennzeichnet,** daß der Endabschnitt (13a) des großen Schenkels (13) der umgekehrten U-Form sich in einer Ebene erstreckt, die im wesentlichen parallel zu der von der feststehenden Lippe (11) definierten Ebene verläuft.

3. Vorrichtung nach Anspruch 1 oder 2, **dadurch gekennzeichnet**, daß das bewegliche Profilteil eine Schürze (14a) aufweist, die sich entlang der Seite der Folie, die nach der Anbringung unsichtbar ist, über eine ausreichende Länge verläuft, so daß sie sich über die freie Kante (13b) des großen Schenkels (13) der umgekehrten U-Form des feststehenden Profils hinaus erstreckt, um so ein Teil zum Schutz der Folie vor Angriffen an dieser freien Kante zu bilden.

4. Vorrichtung nach Anspruch 3, **dadurch gekennzeichnet**, daß exakt der Endbereich des großen Schenkels des beweglichen Profilteils die Schürze bildet.

5. Vorrichtung nach einem der Ansprüche 1 bis 4, **dadurch gekennzeichnet,** daß die schmiegsame Folie (1) nur über einen kleineren Bereich (18) des großen Schenkels (14) befestigt wird, so daß der Endbereich dieses Schenkels (14) frei bleibt.

6. Vorrichtung nach Anspruch 1, **dadurch gekennzeichnet,** daß die freie Kante (13b) des großen Schenkels (13) des feststehenden Profilteils einen Wulst (13b) trägt.

7. Zwischendecke, die mit einer Anbringvorrichtung nach einem der Ansprüche 1 bis 6 versehen ist.

## Claims

1. Apparatus for hanging a flexible, resilient sheet, which is in suspension between two supports to form, in particular, a false ceiling,
said hanging apparatus comprising profiles (5, 6), each bearing a complementary hanging means (7, 8),
the profile (5) joined to the support (2 or 3) by fastening means (10) and hereinafter referred to as the fixed profile (5) having:
- a means (9) for bearing on the support (7 or 8 - *sic* [*recte* 2 or 3]), for example a bearing face (9a), and
- a lip (11), referred to as the fixed lip, which, supported at least indirectly by the bearing means (9), forms a hook (7), likewise referred to as the fixed hook,
said fixed profile, seen in section, having the overall shape of an inverted U with unequal arms (12, 13), the small arm (12) disposed closest to the support and preferably forming a portion of the bearing means (9),
the other profile (6), referred to as the movable profile, being joined to the flexible sheet (1) and having, over its entire length, a substantially U-shaped section to form a hook (8) with unequal wings (14, 15), the large wing (14) being firmly joined to the flexible sheet while the small wing (15) forms the lip (15), referred to as the movable lip, which, when the complementary profiles are assembled, co-operates with the said fixed lip (11),
the apparatus being **characterised in that** the fixed lip (11) is supported by the free extremity (12a) of the small arm (12) and is oriented substantially upwards towards the base (17) of the U, while the large arm (13) has at least its end portion (13a) bent towards the support (2 or 3) by which the profile is supported, so that its free extremity (13b) is disposed substantially directly below the free extremity (11a) of the fixed lip (11).

2. Apparatus as claimed in claim 1, **characterised in that** the end portion (13a) of the large arm (13) of the inverted U extends in a plane substantially parallel to the plane defined by the fixed lip (11).

3. Apparatus as claimed in claim 1 or 2, **characterised in that** the movable profile has a flap (14a) which, along the sheet face which will be invisible after installation, extends over a length sufficient to continue beyond the free extremity (13b) of the large arm (13) of the inverted U of the fixed profile to form a member protecting the sheet against attack by this free extremity.

4. Apparatus as claimed in claim 3, **characterised in that** the flap is formed by the end region of the large wing of the movable profile.

5. Apparatus as claimed in claim 4, **characterised in that** the flexible sheet (1) is secured only to a small region (18) of the large wing (14) in order to leave the end extremity of the said wing (14) free.

6. Apparatus as claimed in claim 1, **characterised in that** the free extremity (13b) of the large arm (13) of the fixed profile has an enlargement (13b).

7. A false ceiling provided with hanging apparatus as claimed in any one of claims 1 to 6.
